# EUROPÄISCHE PATENTSCHRIFT

(11) **EP 3 887 630 B1**
(45) Veröffentlichungstag und Bekanntmachung des Hinweises auf die Patenterteilung: **06.03.2024**
(21) Anmeldenummer: 19794933.2
(22) Anmeldetag: 22.10.2019
(51) Int. Cl.: E05D 7/00

(54) **BAND ZUR UM EINE SCHARNIERACHSE SCHARNIERGELENKIGEN VERBINDUNG EINES FLÜGELS MIT EINEM RAHMEN**
HINGE FOR CONNECTING A LEAF TO A FRAME SO AS TO BE HINGED ABOUT A HINGE AXIS
PAUMELLE PERMETTANT DE RACCORDER UN BATTANT À UN ENCADREMENT DE MANIÈRE ARTICULÉE PAR CHARNIÈRE AUTOUR D'UN AXE DE CHARNIÈRE

(30) Priorität: 29.11.2018 DE 102018130344
(43) Veröffentlichungstag der Anmeldung: 06.10.2021
(73) Patentinhaber: Dr. Hahn GmbH & Co. KG, D-41189 Mönchengladbach (DE)
(72) Erfinder: HEINEN, Oliver, 41844 Wegberg (DE); LENZE, Markus, 41334 Nettetal (DE); HAHN, Michael, 41189 Mönchengladbach (DE)
(74) Vertreter: Kluin Patent
(86) Internationale Anmeldenummer: PCT/EP2019/078692
(87) Internationale Veröffentlichungsnummer: WO 2020/108870

(56) Entgegenhaltungen:
- EP-A1- 0 467 075
- EP-A2- 1 666 688

## Beschreibung

Die Erfindung betrifft ein Band zur um eine Scharnierachse scharniergelenkigen Verbindung eines Flügels mit einem Rahmen, mit einem die Scharnierachse definierenden, zumindest einen im Querschnitt kreisrunden Bereich und erste Eingriffmittel aufweisenden Bandbolzen, mit einem an dem Flügel befestigbaren Flügelbandteil, mit einem an dem Rahmen befestigbaren Rahmenbandteil, wobei zumindest eines des Flügelbandteils und des Rahmenbandteils eine sich in Richtung der Scharnierachse erstreckende Bandbolzenaufnahme aufweist, und mit innerhalb der Bandbolzenaufnahme vorgesehenen, zweiten Eingriffmitteln, mit denen die ersten Eingriffmittel des Bandbolzens mittelbar oder unmittelbar in Eingriff stehen.

Aus der DE 295 03 557 U1 ist ein Band mit einer Mulde in einem Bandbolzen bekannt, wobei eine Madenschraube zur axialen Fixierung des Bandbolzen mit der Mulde in Eingriff steht. Die Mulde kann in diesem Fall als erste Eingriffmittel und die Madenschraube als zweite Eingriffmittel angesehen werden.

Ein derartiges Band ist ferner aus der EP 1 666 688 A1 bekannt. Die ersten umfassen bei diesem bekannten Band eine Verzahnung, die sich über einen Teil des Umfangs des Bandbolzens erstreckt und von diesem vorspringt. Die Längserstreckung dieser Verzahnung verläuft parallel zur Scharnierachse. Die zweiten Eingriffmittel umfassen eine innerhalb der Bandbolzenaufnahme vorgesehene Verzahnung. Die Bandbolzenaufnahme ist im Querschnitt langlochförmig ausgebildet. Die Verzahnung, welche die zweiten Eingriffmittel bildet, ist an einer Wandung der Bandbolzenaufnahme vorgesehen, welche sich in Längsrichtung des langlochförmigen Querschnitts erstreckt und springt von dieser zurück, d. h. ist in diese eingearbeitet. Zum Zwecke der Justierung in einer senkrecht zur Scharnierachse verlaufenden Richtung ist der Bandbolzen in Längsrichtung des langlochförmigen Querschnitts verlagerbar, wobei er sich aufgrund des Eingriffs der die ersten und zweiten Eingriffmittel bildenden Verzahnungen um sich selbst dreht und stets in Richtung der Scharnierachse ausgerichtet verbleibt. Die ersten und zweiten Eingriffmittel verhindern, dass der Bandbolzen in der Bandbolzenaufnahme verkippen kann, wodurch ein Einhängen eines Flügels erschwert oder sogar nicht möglich wäre. Zwar ermöglicht das aus der EP 1 666 688 A1 bekannte Band ein problemloses Einhängen des Flügels und auch eine Justierung desselben senkrecht zur Scharnierachse, was auch als "horizontale Justierung" bezeichnet wird. Es hat sich jedoch in der Praxis gezeigt, dass die Montierbarkeit von Bändern aufgrund der Verzahnung des Bandbolzens erschwert sein kann, insbesondere, wenn es sich um mehr als zweiteilige und/oder in zwei oder drei Raumrichtungen justierbare Bänder handelt, die den Einsatz von Lagerbuchsen erfordern, durch die der Bandbolzen bei einer Montage des Bandes oder eines Einhängen des Flügels hindurchgeführt werden muss.

Ein weiteres Band mit einem ersten Eingriffmittel des Bandbolzens und einem zweiten Eingriffmittel der Bandbolzenaufnahme ist aus der Druckschrift EP 0 467 075 A1 bekannt.

Der Erfindung liegt daher die Aufgabe zugrunde, das aus der EP 1 666 688 A1 bekannte Band derart weiterzuentwickeln, dass es hinsichtlich des vorgenannten Nachteils verbessert ist.

Diese Aufgabe wird durch ein Band mit den Merkmalen des Anspruchs 1 gelöst.

Die ersten Eingriffmittel weisen mindestens eine vom Querschnitt des Bandbolzens zurückspringende Mulde und die zweiten Eingriffmittel mindestens einen in die Mulde eingreifenden Vorsprung auf. Mit anderen Worten stehen die ersten Eingriffmittel, anders als beim Stand der Technik, radial nicht mehr über den Querschnitt des Bandbolzens heraus, sondern sind vom Querschnitt aus gesehen in den Bandbolzen eingearbeitet. Aufgrund dieser Maßnahme ergibt sich bei vollständiger Beibehaltung der permanenten Führung des Bandbolzens in der Bandbolzenaufnahme gegen ein Verkippen die Möglichkeit, auch den mit den ersten Eingriffmitteln versehenen Bereich des Bandbolzens durch Lagerbuchsen hindurchzuführen, die an den Querschnitt des Bandbolzens derart angepasst sind, dass er in diesen Lagerbuchsen beispielsweise gleitgelagert und drehbar ist. Beim Stand der Technik besteht diese Möglichkeit aufgrund der vorspringenden Eingriffmittel nicht. Da die zweiten Eingriffmittel von der Bandbolzenaufnahme vorspringen, sind keine Mulden vorhanden, die das Bandteil schwächen. Die Belastbarkeit eines Bandes ist daher aufgrund der erfindungsgemäßen Ausbildung erhöht.

Um den horizontalen Justiervorgang des Flügels im Rahmen zu erleichtern, weist das Band erfindungsgemäß Verlagerungsmittel auf, mit denen der Bandbolzen unter Drehung quer zur Scharnierachse innerhalb der Bandbolzenaufnahme verlagerbar ist, und Fixiermittel, mit denen der Bandbolzen in einer gewünschten Position in der Bandbolzenaufnahme festlegbar ist.

Um einen möglichst spielfreien Eingriff der ersten und zweiten Eingriffmittel und eine möglichst spielfreie Verlagerung des Bandbolzens senkrecht zur Scharnierachse zu ermöglichen, ist bei einer bevorzugten Ausführungsform des erfindungsgemäßen Bandes die Mulde Teil einer vom Querschnitt zurückspringenden Verzahnung und der Vorsprung Teil einer vorspringenden, komplementären Verzahnung.

Eine in der Praxis ausreichende Verlagerbarkeit des Bandbolzens in der Bandbolzenaufnahme ist gewährleistet, wenn - wie bevorzugt - sich die zurückspringende Verzahnung über einen Teil des Umfangs eines im Querschnitt kreisrunden Bereichs erstreckt, die Bandbolzenaufnahme einen etwa langlochförmigen Querschnitt mit zwei parallelen Längswänden aufweist, und die vorspringende Verzahnung an einer der Längswände vorgesehen ist. In diesem Falle kann die Längswand, die derjenigen, die die vorspringende Verzahnung aufweist, gegenüber liegt, eine Geradführung bilden, an der der Bandbolzen bei einer Verlagerung senkrecht zur Scharnierachse zum Zwecke der horizontalen Justierung abgleitet. Der Bandbolzen wird aufgrund der Geradführung - innerhalb fertigungsbedingter Toleranzen - sich auf einer Geraden bewegen, die senkrecht zur Scharnierachse verläuft, wodurch eine besonders präzise horizontale Justierung des Flügels im Rahmen ermöglicht wird.

Die Verlagerungsmittel umfassen vorzugsweise an zumindest einem Längsende des Bandbolzens eine Einrichtung zum Ansetzen eines Drehwerkzeugs.

Besonders bevorzugt ist die Einrichtung zum Ansetzen eines Drehwerkzeugs derart an das Drehwerkzeug angepasst, dass die Winkelstellung des Drehwerkzeugs in einer vorbestimmten Korrelation zur Position des Bandbolzens in der Bandbolzenaufnahme steht. Aufgrund dieser Maßnahme kann beispielsweise anhand der Winkelstellung des Drehwerkzeugs ohne weiteres erkannt werden, ob sich der Bandbolzen in der Bandbolzenbuchse bezüglich der möglichen horizontalen Justierung in einer Mittelposition oder in einer von dieser verschobenen Position befindet. Auch kann die Bedienbarkeit dadurch erleichtert werden, dass das erfindungsgemäße Band stets bei in Mittelstellung befindlichem Bandbolzen ausgeliefert wird. Der Bediener kann das Drehwerkzeug dann in der bekannten Winkelstellung gezielt ansetzen.

Die Einrichtung zum Ansetzen eines Drehwerkzeugs kann vorzugsweise einen Innenvielzahn oder einen Innenvollrund, vorzugsweise einen Innensechs- oder einen Innenzwölfkant oder einen Innensechs- oder Innenzwölfrund aufweisen. Die Verwendung eines Innenzwölfkants oder eines Innenzwölfrunds ist insbesondere dann von Vorteil, wenn beispielsweise aufgrund beengter Platzverhältnisse das Drehwerkzeug nur um relativ kleine Winkel gedreht werden kann, da ein erneutes Ansetzen bereits nach einer Winkeldrehung um 30° möglich ist.

Besonders bevorzugt ist eine Weiterbildung des erfindungsgemäßen Bandes, bei welchem die Fixiermittel eine Klemmschraube und eine sich parallel zur Scharnierachse erstreckende Gewindebohrung zum Eindrehen der Klemmschraube an zumindest einem Längsende des Bandbolzens aufweisen. Diese Ausbildung der Fixiermittel erlaubt regelmäßig eine einfache Betätigbarkeit, da bei der Verwendung des Bandes regelmäßig die Stirnseiten des Bandbolzens gut zugänglich sind. Darüber hinaus entfallen bei anderen Ausbildungen der Fixiermittel möglicherweise notwendige Zugangsöffnungen im Flügelbandteil oder Rahmenbandteil, die zu mechanischen Schwächungen und zu einer Erhöhung des Herstellungsaufwandes führen können.

Die Klemmschraube umfasst vorzugsweise eine Klemmfläche, die mit einer an dem Flügelbandteil oder an dem Rahmenbandteil vorgesehene Gegenklemmfläche in Wirkverbindung bringbar ist. Im einfachsten Falle wird die Klemmfläche von der dem Gewinde der Klemmschraube zugewandten, ebenen Unterseite des Kopfes der Klemmschraube gebildet. Sie kann - je nach Ausbildung der Gegenklemmfläche - auch nicht eben, beispielsweise ballig oder konisch ausgebildet sein. Sie kann auch Reibmittel, wie Riffelungen zum Bewirken einer Rückdrehsicherung und einer Erhöhung der Reibung bei einem bestimmten Anzugsmoment zur Verbesserung der Fixierwirkung umfassen.

Bei einer ganz besonders bevorzugten Ausführungsform des erfindungsgemäßen Bandes weist der Bandbolzen einen Umfangsbund auf. Die mindestens eine zurückspringende Mulde ist in einem Bereich des Bandbolzens vorgesehen, der sich in der einen Richtung von dem Umfangsbund forterstreckt. Die Fixiermittel sind an demjenigen Längsende des die mindestens eine Mulde aufweisenden Bereichs vorgesehen. Bei dieser besonders bevorzugten Ausführungsform des erfindungsgemäßen Bandes erstreckt sich von dem Umfangsbund in der anderen Richtung ein Bereich des Bandbolzens, der einen zylindrischen Querschnitt aufweist. Die Verlagerungsmittel sind dann an dem Längsende dieses Bereichs vorgesehen. Die Bedienbarkeit des Bandes ist aufgrund dieser bevorzugten Ausgestaltung besonders einfach, da ein Bediener weiß, auf welcher Seite er das Drehwerkzeug ansetzen muss. Auch kann der Bediener auf einfache Weise eine einmal erreichte, gewünschte horizontale Justierposition des Flügels im Rahmen durch Festhalten des Drehwerkzeugs beibehalten, bevor die Fixierung durch Eindrehen der Klemmschraube bewirkt wird.

In der Zeichnung ist ein Ausführungsbeispiel des erfindungsgemäßen Bandes schematisch dargestellt. Es zeigen:
- Fig. 1: das Ausführungsbeispiel in einer Ansicht von oben;
- Fig. 2: - ausschnittsweise - das Scharnierteil des Flügelbandteils dieses Ausführungsbeispiels in einer Einzeldarstellung;
- Fig. 3: das Ausführungsbeispiel in einer Ansicht gemäß Fig. 1 von unten;
- Fig. 4: das Ausführungsbeispiel in einer perspektivischen Ansicht von schräg unten;
- Fig. 5 und 6: das Ausführungsbeispiel in Explosionsdarstellungen in verschiedenen, perspektivischen Ansichten;
- Fig. 7: die Klemmschraube in einer perspektivischen Darstellung von schräg oben;
- Fig. 8: die Klemmschraube gemäß Fig. 7 in einer seitlichen Ansicht;
- Fig. 9: den Bandbolzen in einer Seitenansicht (Ansicht IX in Fig. 10);
- Fig. 10: denselben Bandbolzen in einer weiteren Seitenansicht (Ansicht X in Fig. 9), teilgeschnitten;
- Fig. 11: eine Ansicht des Bandbolzens gemäß Fig. 9 und 10 von unten;
- Fig. 12: den Schnitt B-B in Fig. 9;
- Fig. 13: das Detail A in Fig. 12 in einer vergrößerten Darstellung sowie
- Fig. 14: den Bandbolzen in einer perspektivischen Ansicht.

Das in der Zeichnung als Ganzes mit 100 bezeichnete Ausführungsbeispiel des erfindungsgemäßen Bandes (nachfolgend kurz "Band 100") umfasst ein an einem in der Zeichnung nicht dargestellten Rahmen mit Befestigungsschrauben 2 und Passstiften 3 befestigbares Rahmenbandteil 1 und ein an einem in der Zeichnung ebenfalls nicht dargestellten Flügel mittels Befestigungsschrauben 4 und Passstiften 5 befestigbares Flügelbandteil 6.

Das Rahmenbandteil 1 und das Flügelbandteil 6 sind mittels eines Bandbolzens 7 um eine Scharnierachse S scharniergelenkig miteinander verbunden, wobei die Mittellängsachse des Bandbolzens 7 die Scharnierachse S definiert.

Wie insbesondere aus Fig. 2 ersichtlich ist, die das Flügelbandteil - ausschnittsweise - in einer Einzeldarstellung zeigt, weist das Flügelbandteil 6 eine im Querschnitt langlochförmige Bandbolzenaufnahme 8 auf. Sie wird begrenzt durch kreissegmentförmig gekrümmte Schmalwandungen 9, 10 und ebene Längswandungen 11, 12.

Von der Längswandung 12 springen zwei Vorsprünge 13 vor, die mit zwei in den Querschnitt des Bandbolzens 7 eingearbeitete, zurückspringende Mulden 14 bei in die Bandbolzenaufnahme 8 eingesetztem Bandbolzen in Eingriff stehen. Die Vorsprünge 13 und die Mulden 14 erstrecken sich parallel zur Scharnierachse S. Die Mulden 14 bilden erste Eingriffmittel 15 und sind Teil einer zurückspringenden Verzahnung Z des Bandbolzens 7, die Vorsprünge 13 zweite Eingriffmittel 16 und sind Teil einer vorspringenden Verzahnung V des Flügelbandteils. Über die ersten und zweiten Eingriffmittel 15, 16 befindet sich der Bandbolzen 7 mit dem Flügelbandteil 6 in formschlüssigem Eingriff.

Wie insbesondere aus Fig. 1 sinnfällig wird, kann eine Verlagerung des Bandbolzens 7 entlang der in Querschnitt langlochförmigen Bandbolzenaufnahme 8, d. h. in Richtung des Doppelpfeiles D in Fig. 1, verlagert werden, in dem der Bandbolzen 7 in eine Drehbewegung versetzt wird. Um diese einzuleiten weist der Bandbolzen 7, wie in Fig. 3, 4, 10, 11 und 14 erkennbar ist, an einem Längsende 17 seines in dem Rahmenbandteil 1 ruhenden Bereichs 18 eine Einrichtung 19 zum Ansetzen eines in der Zeichnung nicht dargestellten Drehwerkzeugs auf, die bei dem dargestellten Ausführungsbeispiel als Innensechskant ausgebildet ist. Ein geeignetes Drehwerkzeug würde einen komplementären Außensechskant umfassen, wäre beispielsweise als sogenannter Inbus-Schlüssel ausgebildet. Die Winkelstellung, unter der die Einrichtung zum Ansetzen eines Drehwerkzeugs, hier der Innensechskant, an dem Bandbolzen 7 vorgesehen ist, befindet sich in einer vorbestimmten Korrelation zur Position der ersten Eingriffmittel 15 und somit zur Position des Bandbolzens 7 in der Bandbolzenaufnahme 8. Die Korrelation ist beispielsweise so gewählt, dass der 90°-Schenkel eines üblichen Inbus-Schlüssels parallel zur Ebene des Rahmens verläuft, wenn sich der Bandbolzen 7 in seiner in Fig. 1 dargestellten Mittelposition in der Bandbolzenaufnahme 8 befindet.

Wie insbesondere den Figuren 5, 6 und 10 entnehmbar ist, ist von der Stirnseite her in einem Bereich 20 des Bandbolzens 7, welcher die ersten Eingriffmittel 15 umfasst, ein Innengewinde 21 eingearbeitet. Es dient dem Einschrauben einer Klemmschraube 22, die im Einzelnen in den Fig. 7 und 8 dargestellt ist.

Die Klemmschraube 22 weist einen Gewindeschaft 23 und einen Kopf 24 auf. Zwischen dem Gewindeschaft 23 und dem Kopf 24 ist ein Umfangsbund 25 vorgesehen, der über den Umfang des Kopfes 24 radial übersteht. Die Unterseite des Umfangsbundes 25 bildet eine ebene Klemmfläche 26, die mit einer in der Zeichnung nicht dargestellten Reibeinrichtung zur Erzielung höherer Klemmkräfte und Bewirken einer Rückdrehsicherung versehen sein kann.

Der Bandbolzen 7 weist zwischen seinen Bereichen 18 und 20 ebenfalls einen radial überstehenden Umfangsbund 28 auf. In dem Flügelbandteil 6 sind an beiden Enden der Bandbolzenaufnahme 8 Ausnehmungen 29 vorgesehen, von denen in den Figuren 1 und 2 lediglich die dem Betrachter Zugewandte erkennbar ist. Der Umfangsbund 28 des Bandbolzens 7 ist derart positioniert, dass durch Anziehen der Klemmschraube 22 ein Klemmsitz zwischen deren Klemmfläche 26 und einer von dem Umfangsbund 28 des Bandbolzens 7 gebildete Klemmfläche 30 durch Abstützen der Klemmfläche 26 und der Klemmfläche 30 an Gegenklemmflächen 27 der jeweiligen Ausnehmung 29 bewirkt wird.

Mit dem erfindungsgemäßen Band 100 ist eine Justierung und Festlegung des Flügels in dem Rahmen auf besonders einfache Weise dadurch möglich, dass nach dem Lösen der Klemmschraube 22 die für die Justierung erforderliche Drehbetätigung des Bandbolzens 7 durch Eingriff eines Drehwerkzeugs in den Innensechskant erfolgt, wobei die Fixierung in der Justierstellung durch anschließendes Wiederanziehen der Klemmschraube 22 unter Halten des Bandbolzens 7 in seiner für die Justierung benötigten Position bewerkstelligt wird. Wie insbesondere Fig. 12 zeigt, stehen die ersten Eingriffmittel 15 nicht über den Querschnitt des Bandbolzens 7 über. Auch der Bereich 20 des Bandbolzens kann somit durch an seinen Querschnitt angepasste Lagerhülsen im Bedarfsfalle hindurch geschoben werden, was - je nach Ausgestaltung weiterer Bauteile eines Bandes - dessen Montierbarkeit wesentlich erleichtert.

### Bezuaszeichenliste:

- 100: Band
- 1: Rahmenbandteil
- 2: Befestigungsschrauben
- 3: Passstifte
- 4: Befestigungsschrauben
- 5: Passstifte
- 6: Flügelbandteil
- 7: Bandbolzen
- 8: Bandbolzenaufnahme
- 9, 10: Schmalwandungen
- 11, 12: Längswandungen
- 13: Vorsprünge
- 14: Mulden
- 15: erste Eingriffmittel
- 16: zweite Eingriffmittel
- 17: Längsende
- 18: Bereich
- 19: Einrichtung zum Ansetzen eines Drehwerkzeugs
- 20: Bereich
- 21: Innengewinde
- 22: Klemmschraube
- 23: Gewindeschaft
- 24: Kopf
- 25: Umfangsbund
- 26: Klemmfläche
- 27: Gegenklemmfläche
- 28: Umfangsbund
- 29: Ausnehmungen
- 30: Klemmfläche

- A: Detail
- B-B: Schnitt
- D: Richtung
- S: Scharnierachse
- V: vorspringende Verzahnung
- Z: zurückspringende Verzahnung

## Patentansprüche

1. Band zur um eine Scharnierachse (S) scharniergelenkigen Verbindung eines Flügels mit einem Rahmen,
mit einem die Scharnierachse (S) definierenden, zumindest einen im Querschnitt kreisrunden Bereich (20) und erste Eingriffmittel (15) aufweisenden Bandbolzen (7),
mit einem an dem Flügel befestigbaren Flügelbandteil (6),
mit einem an dem Rahmen befestigbaren Rahmenbandteil (1),
wobei zumindest eines des Flügelbandteils (6) und des Rahmenbandteils (1) eine sich in Richtung der Scharnierachse (S) erstreckende Bandbolzenaufnahme (8) aufweist, und mit innerhalb der Bandbolzenaufnahme (8) vorgesehenen zweiten Eingriffmitteln (16), mit denen die ersten Eingriffmittel (15) des Bandbolzens (7) mittelbar oder unmittelbar in Eingriff stehen,
**dadurch gekennzeichnet, dass**
die ersten Eingriffmittel (15) mindestens eine vom Querschnitt zurückspringende Mulde (14) und die zweiten Eingriffmittel (16) mindestens einen in die Mulde (14) eingreifenden Vorsprung (13) umfassen,
wobei Verlagerungsmittel, mit denen der Bandbolzen (7) unter Drehung um die Scharnierachse (S) quer zur Scharnierachse (S) innerhalb der Bandbolzenaufnahme (8) verlagerbar ist, und Fixiermittel, mit denen der Bandbolzen (7) in der gewünschten Position in der Bandbolzenaufnahme (8) festlegbar ist, vorgesehen sind.

2. Band nach Anspruch 1, **dadurch gekennzeichnet, dass** die Mulde (14) Teil einer vom Querschnitt des Bereichs (20) des Bandbolzens (7) zurückspringenden Verzahnung (Z) und der Vorsprung (13) Teil einer vorspringenden, komplementären Verzahnung (V) der Bandbolzenaufnahme (8) ist.

3. Band nach Anspruch 2, **dadurch gekennzeichnet, dass** der Bereich (20) des Bandbolzens (7) im Querschnitt kreisrund ausgebildet ist und sich die zurückspringende Verzahnung (Z) über einen Teil des Umfangs und zumindest über einen Teil der Länge dieses Bereichs (20) des Bandbolzens (7) erstreckt, dass die Bandbolzenaufnahme (8) einen etwa langlochförmigen Querschnitt mit zwei parallelen Längswandungen (11, 12) aufweist, und dass die vorspringende Verzahnung (V) an einer der Längswände (11, 12) vorgesehen ist.

4. Band nach einem der voranstehenden Ansprüche, **dadurch gekennzeichnet, dass** die Verlagerungsmittel eine an zumindest einem Längsende des Bandbolzens vorgesehene Einrichtung (19) zum Ansetzen eines Drehwerkzeugs aufweisen.

5. Band nach Anspruch 4, **dadurch gekennzeichnet, dass** die Einrichtung (19) zum Ansetzen eines Drehwerkzeugs derart an das Drehwerkzeug angepasst ist, dass die Winkelstellung des Drehwerkzeugs in einer vorbestimmten Korrelation zur Position des Bandbolzens (7) in der Bandbolzenaufnahme (8) steht.

6. Band nach Anspruch 4 oder 5, **dadurch gekennzeichnet, dass** die Einrichtung (19) zum Ansetzen eines Drehwerkzeugs einen Innenvielzahn oder einen Innenvielrund, vorzugsweise einen Innensechs- oder Innenzwölfkant oder einen Innensechs- oder Innenzwölfrund aufweist.

7. Band nach einem der voranstehenden Ansprüche, **dadurch gekennzeichnet, dass** die Fixiermittel eine Klemmschraube (22) und ein sich parallel zur Scharnierachse (S) ersteckendes Innengewinde (21) zum Eindrehen der Klemmschraube (22) an zumindest einem Längsende des Bandbolzens (7) aufweisen.

8. Band nach Anspruch 7, **dadurch gekennzeichnet, dass** die Klemmschraube eine Klemmfläche (26) umfasst, die mit einer an dem Flügelbandteil oder an dem Rahmenbandteil vorgesehenen Gegenklemmfläche (27) in Wirkverbindung bringbar ist.

9. Band nach einem der voranstehenden Ansprüche, **dadurch gekennzeichnet, dass** der Bandbolzen (7) einen Umfangsbund (28) aufweist, dass die mindestens eine zurückspringende Mulde (14) in einem Bereich (20) des Bandbolzens vorgesehen ist, der sich in einer Richtung von dem Umfangsbund (28) forterstreckt, dass die Fixiermittel an dem Längsende des die mindestens eine Mulde (14) aufweisenden Bereichs (20) vorgesehen sind, dass der sich in der anderen Richtung von dem Umfangsbund (28) erstreckende Bereich (18) des Bandbolzens (7) einen zylindrischen Querschnitt aufweist, und dass die Verlagerungsmittel an dem Längsende dieses Bereichs (18) vorgesehen sind.

## Claims

1. A hinge for connecting a leaf to a frame so as to be hinged about a hinge axis (S),
comprising a hinge pin (7) which defines the hinge axis (S) and has at least a circular region (20) in the cross section and first engagement means (15),
comprising a leaf hinge part (6) which can be secured to the leaf, comprising a frame hinge part (1) which can be secured to the frame, wherein at least one of the leaf hinge part (6) and the frame hinge part (1) has a hinge pin receiving area (8) extending in the direction of the hinge axis (S), and comprising second engagement means (16) provided within the pin receiving area (8) which are in indirect or direct engagement with the first engagement means (15) of the hinge pin (7), **characterized in that**
the first engagement means (15) comprise at least a depression (14), which is set back with respect to the cross section, and the second engagement means (16) comprise at least a protrusion (13) which engages into the depression (14),
wherein displacement means are provided with which the hinge pin (7) can be displaced within the hinge pin receiving area (8) while rotating about the hinge axis (S) transversely to the hinge axis (S), and fixing means with which the hinge pin (7) can be fixed in the desired position in the hinge pin receiving area (8).

2. The hinge (100) according to patent claim 1, **characterized in that** the depression (14) is part of a toothing (Z), which is set back with respect to the cross section of the region (20) of the hinge pin (7), and the protrusion (13) is part of a protruding complementary toothing (V) of the hinge pin receiving area (8).

3. The hinge according to patent claim 2, **characterized in that** the region (20) of the hinge pin (7) is circular in cross section and the toothing (Z), which is set back, extends across a part of the circumference and least across a part of the length of said region (20) of the hinge pin (7), that the hinge pin receiving area (8) comprises a cross section approximately in the form of an elongated hole with two parallel longitudinal walls (11, 12) and that the protruding toothing (V) is provided on one of the longitudinal walls (11, 12).

4. The hinge (100) according to any one of the preceding claims, **characterized in that** the displacement means comprise means (19) provided on at least one longitudinal end of the hinge pin (7) for application of a turning tool.

5. The hinge according to patent claim 4, **characterized in that** the means (19) for application of a turning tool are adapted to the turning tool in such a way that the angular position of the turning tool is in a predetermined correlation to the position of the hinge pin (7) in the hinge pin receiving area (8).

6. The hinge according to patent claim 4 or 5, **characterized in that** the means (19) for application of a turning tool have an internal serration or a lobed socket, preferably a hexagon socket or a 12 point socket or an internal socket or a 12 lobed socket.

7. The hinge according to any one of the preceding claims, **characterized in that** the fixing means comprise a clamping screw (22) and an internal thread (21) extending parallel to the hinge axis (S) for screwing in the clamping screw (22) on at least one longitudinal end of the hinge pin (7).

8. The hinge according to patent claim 7, **characterized in that** the clamping screw (22) comprises a clamping surface (26), which can be operatively connected to a counter-clamping surface (27) provided on the leaf hinge part or on the frame hinge part.

9. The hinge according to any one of the preceding claims, **characterized in that** the hinge pin (7) comprises a peripheral collar (28), that the at least one depression (14), which is set back, is provided in a region (20) of the hinge pin (7), which continues in a direction from the peripheral collar (28), that the fixing means are provided on the longitudinal end of the region (20) comprising the at least one depression (14), that the region (20) of the hinge pin (7) extending in the other direction from the peripheral collar (28) comprises a cylindrical cross section, and that the displacement means are provided on the longitudinal end of said region (18).

## Revendications

1. Paumelle permettant de raccorder un battant à un encadrement de manière articulée par charnière autour d'un axe de charnière (S), avec un tourillon (7) définissant l'axe de charnière (S), présentant au moins une zone circulaire (20) en section transversale et des premiers moyens d'engagement (15),
avec une partie battant (6) pouvant être fixée sur le battant,
avec une partie encadrement (1) pouvant être fixée sur l'encadrement, dans lequel au moins une de la partie battant (6) et de la partie encadrement (1) comporte un logement de tourillon (8) s'étendant en direction de l'axe de charnière (S), et avec des deuxièmes moyens d'engagement (16) prévus dans le logement de tourillon (8) avec lesquels les premiers moyens d'engagement (15) du tourillon (7) sont indirectement ou directement en prise,
**caractérisé en ce que**
les premiers moyens d'engagement (15) présentent au moins une cavité (14) en retrait de la section transversale et les deuxièmes moyens d'engagement (16) présentent au moins une partie saillante (13) s'engageant dans la cavité (14),
dans lequel des moyens de déplacement sont prévus, avec lesquels le tourillon (7) peut être déplacé à l'intérieur du logement de tourillon (8) en tournant autour de l'axe de charnière (S) transversalement à l'axe de charnière (S), et des moyens de fixation, avec lesquels le tourillon (7) peut être fixé dans la position souhaitée dans le logement de tourillon (8).

2. Paumelle selon la revendication 1, **caractérisé en ce que** la cavité (14) est une partie d'une denture (Z) en retrait de la section transversale de la zone (20) du tourillon (7) et la partie saillante (13) est une partie d'une denture (V) complémentaire en saillie de logement de tourillon (8).

3. Paumelle selon la revendication 2, **caractérisé en ce que** la zone (20) du tourillon (7) est circulaire en section transversale et la denture (Z) en retrait s'étend sur une partie de la circonférence et au moins une partie de la longueur de cette zone (20) du tourillon (7), que le logement de tourillon (8) comporte une section transversale environ en forme de trou oblong avec deux parois parallèles longitudinales (11, 12) et que la denture (V) en saillie est prévue sur une des parois longitudinales (11, 12).

4. Paumelle selon l'une quelconque des revendications précédentes, **caractérisé en ce que** les moyens de déplacement comportent un moyen (19) prévu à au moins une extrémité longitudinale du tourillon pour appliquer un outil tournant.

5. Paumelle selon la revendication 4, **caractérisé en ce que** le moyen (19) pour appliquer un outil tournant est adapté au outil tournant de sorte que la position angulaire de l'outil tournant est en corrélation prédéterminée à la position du tourillon (7) dans le logement de tourillon (8).

6. Paumelle selon la revendication 4 ou 5, **caractérisé en ce que** le moyen (19) pour appliquer un outil tournant est à denture multiple ou à lobes internes, de préférence à six pans creux ou à douze pans creux ou à six lobes internes ou à douze lobes internes.

7. Paumelle selon l'une quelconque des revendications précédentes, **caractérisé en ce que** les moyens de fixation comportent une vis de serrage (22) et un filetage intérieur s'étendant parallèlement à l'axe de charnière (S) pour introduire la vis de serrage (22) sur au moins une extrémité longitudinale du tourillon (7).

8. Paumelle selon la revendication 7, **caractérisé en ce que** la vis de serrage comporte une surface de serrage (26) qui peut être mise en raccordement fonctionnel avec une contre-surface de serrage (27) prévus sur la partie battant (6) ou sur la partie encadrement (1).

9. Paumelle selon l'une quelconque des revendications précédentes, **caractérisé en ce que** le tourillon (7) comporte une collerette périphérique (28), que l'au moins une cavité (14) en retrait est prévue dans une zone (20) du tourillon (7), qui continue dans une direction de la collerette périphérique (28), que les moyens de fixation sont prévus sur l'extrémité longitudinale de la zone (20) comportant l'au moins une cavité (14), que la zone (20) du tourillon (7) s'étendant dans l'autre direction de la collerette périphérique (28) comporte une section cylindrique et que les moyens de déplacement sont prévus sur l'extrémité longitudinale ce cette zone (18).
